# EUROPÄISCHE PATENTSCHRIFT

(11) **EP 1 184 520 B1**
(45) Veröffentlichungstag und Bekanntmachung des Hinweises auf die Patenterteilung: **20.04.2005**
(21) Anmeldenummer: 00118697.2
(22) Anmeldetag: 29.08.2000
(51) Int. Cl.: E03F 5/04

(54) **Bodenablauf mit herausnehmbarem Geruchsverschlusselement**
Floor drain with removable odour seal element
Bouche d'égout avec élément coupe-odeur amovible

(43) Veröffentlichungstag der Anmeldung: 06.03.2002
(73) Patentinhaber: Stemar GmbH, 78269 Volkertshausen (DE)
(72) Erfinder: Martin, Ewald, 78253 Eigelfingen (DE)
(74) Vertreter: Muri, Peter

(56) Entgegenhaltungen:
- EP-A- 0 124 888
- WO-A-94/20697
- CH-A- 154 462
- DE-A- 3 313 898
- DE-A- 19 548 621
- DE-U- 9 011 088
- GB-A- 2 272 711
- GB-A- 2 278 372
- US-A- 4 198 717

## Beschreibung

### Stand der Technik

Die Erfindung bezieht sich auf einen Bodenablauf gemäß dem Oberbegriff des Anspruchs 1.

Bodenabläufe der vorstehenden Art sind in vielfältigen Ausführungen bekannt. Sie dienen dazu, unterschiedlich geartete Materialien, beispielsweise flüssige, pastöse, rieselfähige Materialien abzuführen, die über ein Ablaufrinnensystem dem Zulauf des Bodenablaufs zugeführt werden.

Der Bodenablauf selbst besteht in bekannter Weise aus einem Gehäuse, das in der Regel zylinderförmig ausgestaltet ist. Zur Befestigung des Bodenablaufs ist auf der Seite des Zulaufs ein Kragenelement vorgesehen, an dem entsprechende Schraubelemente angeordnet sind, um den Bodenablauf zu befestigen. Auf der dem Bodenablauf gegenüber liegenden Seite ist ein Ablauf vorgesehen, der über eine labyrinthförmige Führung innerhalb des Zylinders mit dem Zulauf verbunden ist.

Unterschiedliche Ausgestaltungen der Bodenabläufe zeigen Abläufe sowohl unmittelbar gegenüber dem Zulauf als auch Abläufe, die seitlich von der Gehäusewandung des Bodenablaufs wegführen.

Die labyrinthartige Führung innerhalb des Gehäuses ist derart ausgestaltet, dass aus der Sicht des Zulaufs zunächst eine schräg gestellte Prallwand unmittelbar an dem Inneren des Gehäuses angeschweißt ist, wobei die Prallwand in der Regel mehr als die Hälfte des Querschnitts des Gehäuses des Bodenablaufs einnimmt und so in der Regel über die Symmetrieebene des Gehäuses hinausragt. An die Prallwand anschließend, vorzugsweise als einstückiges Teil ausgebildet, ist ein Blechelement vorgesehen, das in die Tiefe in Richtung des Ablaufs zeigt. Die seitlichen Wandungen dieses Blechelements sind ebenfalls an dem Gehäuse fest eingeschweißt. Durch die Anordnung der Prallwand und des einen Blechelements ist gewährleistet, dass der Flüssigkeitsstrom auf die Prallwand auftrifft und entlang des Bleches und der Gehäusewandung in Richtung des Ablaufes fließt.

Um das Geruchsverschlusselement zu bilden, das bei manchen Ausführungsbeispielen aus labyrinthartiges Geruchsverschlusselement ausgebildet ist, bei manchen als glockenartiges Verschlusselement ausgebildet ist, ist insbesondere bei labyrinthartigen Geruchsverschlusselementen vorgesehen, punktsymmetrisch zu der einen Prallwand und dem einen Blechelement eine weitere Prallwand und ein weiteres Blechelement anzuordnen. Auch diese beiden Elemente sind unmittelbar an der inneren Gehäusewandung des Bodenablaufs angeordnet und erstrecken sich von dem Ablauf zum Zulauf hin.

Aufgrund der Anordnung der beiden Prallelemente und der beiden Blechelemente muss der Flüssigkeitsstrom zunächst in Richtung des Ablaufs fließen, trifft dort auf die eine Prallwand und wird dann weitergeleitet entlang des weiteren Bleches wieder zurück in Richtung Zulauf und fließt dann über das Ende des weiteren Blechelements zurück in Richtung Ablauf.

Herrscht keine Strömung innerhalb des Bodenablaufs, so bleibt die entsprechende Flüssigkeit innerhalb des Geruchsverschlusselements stehen, so dass Gerüche, die im Bereich des Ablaufs entstehen, nicht in Richtung des Zulaufs gelangen.

Um derartige Bodenabläufe zu reinigen, ist vorgesehen, in den im Bereich des Zulaufs angeordneten Prallelement eine Öffnung anzuordnen, die mittels einem Verschlusselement verschließbar ist. Dadurch ist es möglich, durch diese Öffnung hindurch sowohl auf das weitere Blechelement des Geruchsverschlusselements zuzugreifen, als auch auf den Ablauf selbst.

Für Reinigungszwecke wird dieses Verschlusselement entfernt und beispielsweise mittels eines Hochdruckreinigers der Bodenablauf entsprechend ausgespritzt. Dadurch sollen Verstopfungen, die in der labyrinthartigen Ausführung des Geruchsverschlusselements sich bilden, beseitigt werden. Aufgrund der erhöhten Durchströmung, die durch einen Hochdruckreiniger entsteht, werden dann auch die Seitenwände gereinigt.

Um zu verhindern, dass grobe Partikel, die im Flüssigkeitsstrom enthalten sind, der über das Ablaufrinnensystem dem Bodenablauf zugeführt wird, sind entsprechende Siebe und Gitterroste oberhalb des Geruchsverschlusselements, in der Regel innerhalb des Gehäuses des Bodenablaufs anordbar.

Je nach Art des Flüssigkeitsstroms können unterschiedliche Filter und Siebelemente eingesetzt werden.

Die Bodenabläufe gemäß dem Stand der Technik bestehen in der Regel aus Edelstahl.

Aufgrund der Anordnung des Geruchsverschlusselements innerhalb des Gehäuses des Bodenablaufs ist eine exakte Ausgestaltung der Prallwände und der weiteren Blechelemente von äußerster Wichtigkeit. Zudem ist es notwendig, exakte Schweißnähte anzubringen, die die Prallwände und die weiteren Blechelemente mit dem inneren der Gehäusewandung verbinden, um so zu gewährleisten, dass das Geruchsverschlusselement auch entsprechend seine Funktion ausüben kann.

Aus EP-A-012488 ist ein Bodenablauf gemäss dem Oberbegriff des Anspruchs 1 bekannt. Der Bodenablauf besteht aus einem Gehäuse, einem Zulauf, einem Ablauf und einem Geruchsverschlusselement. Das Geruchsverschlusselement ist als topfartiges Gehäuse ausgebildet und ist aus dem Gehäuse des Bodenablaufs herausnehmbar und arretierbar. Zudem besteht das Geruchsverschlusselement aus einer Prallplatte, die in das Innere des topfartigen Gehäuse hineinragt. Wahlweise kann das Gehäuse des Bodenablaufs mit einem Abdeckrost versehen werden.

Je nach Innendurchmesser gestaltet sich eine solche Verarbeitung mehr oder weniger schwierig und ist daher auch entsprechend kostenintensiv.

Zudem entstehen in den Bodenabläufen gemäß dem Stand der Technik Räume innerhalb des Bodenablaufs, die selbst mit entsprechenden Reinigungsgeräten nicht erreichbar sind. Insbesondere unterhalb der Prallplatte, die im Bereich des Zulaufs angeordnet ist, aber auch unterhalb der weiteren Prallplatte, die in der Nähe des Ablaufs angeordnet ist, können sich ungehindert Schmutzreste, Bakterien, etc. ansammeln, da insbesondere in diesen Bereichen auch nicht der übliche Fluidstrom, der von dem Zulauf zu dem Ablauf des Bodenablaufs führt, heranreicht.

Zudem ist der Abstand zwischen dem Ende des ersten Blechelements und der weiteren Prallplatte derart gering, dass Teile, die im Fluidstrom enthalten sind und eine bestimmte Größe erreichen, schnell den Geruchsverschluss verstopfen können. Erst durch das Freispülen mittels einem Hochdruckgerät kann dann sehr aufwändig die entsprechende Verstopfung wieder beseitigt werden.

Ein weiterer wesentlicher Nachteil der bekannten Bodenabläufe besteht darin, dass diese nach ihrer Herstellung entsprechend pulverbeschichtet werden, um zu vermeiden, dass mögliche Schmutzablagerungen insbesondere an den Innenwandungen der Bodenabläufe entstehen. Aufgrund insbesondere der labyrinthartigen Ausgestaltung im Inneren des Bodenablaufs sind sehr viele Stellen nur schwer zugänglich, so dass zum einen in keinster Art und Weise kontrolliert werden kann, ob diese Stellen auch entsprechend beschichtet worden sind, und zum anderen gestaltet es sich schwierig, hier entsprechendes Material, insbesondere in den verdeckten Winkeln anzubringen.

Aufgrund dieser Tatsache kann eine entsprechende Qualität nicht gewährleistet werden.

Daher besteht die Aufgabe der Erfindung darin, einen Bodenablauf der vorstehenden Art dahin zu verbessern, dass die Nachteile gemäß dem Stand der Technik vermieden werden.

### Vorteile der Erfindung

Das Lösungsprinzip der Aufgabe besteht darin, das Geruchsverschlusselement, das in dem Bodenablauf angeordnet ist, herausnehmbar zu gestalten.

Die Aufgabe wird durch den kennzeichnenden Teil des Anspruchs 1 gelöst.

Um den entsprechenden Geruchsverschluss auch zu gewährleisten, ist innerhalb des Bodenablaufs ein Ringelement vorgesehen, das in der Innenwandung des Gehäuses des Bodenablaufs angeordnet ist. Dieses Ringelement wirkt mit einem Ringelement zusammen, das auf der Seite des Zulaufs des Geruchsverschlusses angeordnet ist. Vorzugsweise sind zwischen den beiden Ringelementen Dichtungen angeordnet, um so zu vermeiden, dass Flüssigkeiten oder Gerüche die beiden Ringelemente durchdringen können.

Vorzugsweise ist auch ein Verschlusselement vorgesehen, das bewirkt, dass das Geruchsverschlusselement fest gegen das in dem Gehäuse des Boden abgeordnete Ringelement gedrückt wird. Vorzugsweise wird hier ein Bajonettverschluss vorgesehen. Alternativ hierzu kann ebenfalls vorgesehen sein, ein Gewinde oder entsprechende Hakenelemente, die eine Kulisse aufweisen, die bewirken, dass mit zunehmender Drehung des Geruchsverschlusselements ein weiteres Anpressen des Geruchsverschlusselements an das Ringelement im Gehäuse des Bodenablaufs bewirkt wird.

Aufgrund der Herausnehmbarkeit des Geruchsverschlusselements aus dem Bodenelement ergeben sich zwei Bauelemente, die sich separat voneinander entsprechend weiter veredeln lassen. Hierzu ist beispielsweise erfindungsgemäß vorgesehen, die Oberflächen sowohl des Geruchsverschlusselements als auch des Bodenkanals zu elektropolieren. Die Anwendung dieses Verfahrens bereitet in keinster Art und Weise Schwierigkeiten, da alle Winkel sowohl innerhalb des Geruchsverschlusselements als auch innerhalb des Bodenablaufs problemlos erreichbar sind.

Aufgrund der entsprechenden Geometrien des Geruchsverschlusselements und des Bodenablaufs wird auch vermieden, dass Schmutzablagerungen und somit auch die Ansammlung von Bakterien stattfindet.

Ein weiterer Vorteil der Zweiteiligkeit des Bodenablaufs besteht darin, dass unabhängig von der Ausbildung des Geruchsverschlusselements die Abläufe beliebig an der Gehäuseaußenwandung des Bodenablaufs anbringbar sind. So ist es beispielsweise möglich, auf der Unterseite des Gehäuses einen Ablauf anzubringen oder seitlich von dem Gehäuse wegragend, da nicht auf die Anbringung von Prallplatten und weiteren Blechelementen in dem Gehäuse berücksichtigt werden muss.

Weitere vorteilhafte Ausgestaltungen der erfindungsgemäßen Lösung sind in den nachstehenden Beschreibungen, den Zeichnungen sowie den Ansprüchen ausgeführt.

### Zeichnungen

Es zeigen:
- **Fig. 1**: ein erstes Ausführungsbeispiel eines erfindungsgemäßen Bodenablaufs im Schnitt
- **Fig. 2**: eine Seitenansicht auf den Bodenablauf gem. Fig. 1
- **Fig. 3**: eine Draufsicht auf den Bodenablauf gem. Fig. 1
- **Fig. 4**: eine Schnittdarstellung der Befestigung des erfindungsgemäßen Geruchsverschlusselementes im Schnitt
- **Fig. 5**: eine Draufsicht auf die Befestigung gem. Fig. 4
- **Fig. 6**: ein zweites Ausführungsbeispiel des erfindungsgemäßen Bodenablaufs im Schnitt
- **Fig. 7**: eine Seitenansicht auf den Bodenablauf gem. Fig. 6
- **Fig. 8**: eine Draufsicht auf den Bodenablauf gem. Fig. 6

### Beschreibung eines Ausführungsbeispiels

Bei dem in den Fig. 1 bis 5 dargestellten 1. Ausführungsbeispiel umfasst der Bodenablauf 1 ein zylinderartig ausgestaltetes Gehäuse 2, wobei auf der Seite des Zulaufs 3 des Bodenablaufs 1 seitlich wegragende Flanschelemente 4 angeordnet sind, mittels denen der Bodenablauf 1 - in den Zeichnungen nicht näher dargestellt - entsprechend befestigt werden kann.

Innerhalb des Gehäuses 2 des Bodenablaufs 1 ist mindestens ein Ringelement 5 und/oder eine stegartige Ausbildung 6 vorgesehen, wobei auf die stegartige Ausbildung 6 wahlweise ein Sieb, ein Filter 7 oder dergleichen positioniert werden kann.

Auf dem Ringelement 5 ist die Annbringung des erfindungsgemäßen Geruchverschlusselements 8 vorgesehen, wobei zusätzlich auf dem Ringelement 5 Befestigungen 24 angeordnet sind, mittels denen das Geruchverschlusselement 8 unmittelbar gegen das Ringelement 5 gepresst wird. Vorzugsweise ist zwischen der seitlichen Auskragung 10 des Geruchverschlusselement 8 und dem Ringelement 5 ein Dichtelement 11 vorgesehen, um zu verhindern, dass entsprechende Gerüche auf der Ablaufseite 12 des Bodenablaufs 1 in Richtung Zulauf 3 und damit in entsprechende Räume dringen kann.

Das Geruchverschlusselement 8 ist als selbstständiges Teil ausgebildet. Dieses besteht ebenfalls aus einem Gehäuse 9, das topfartig ausgebildet ist und auf einer Seite, nicht im Bodenbereich des Gehäuses 9, sondern von diesem beabstandet eine Öffnung 13 aufweist.

Ferner ragt in das Innere 15 des Gehäuses 9 des Geruchverschlusselements 8 eine Prallplatte 14 derart, dass diese sich in einem bestimmten Winkel zur Symmetrieachse 16 des Geruchverschlusselements 8 erstreckt. An deren freien Ende setzt vorzugsweise einstückig ein weiteres Blechteil 17 an, das das Gehäuse 9 in zwei Bereiche unterteilt. Auf der Prallplatte 14 selbst ist eine Öffnung 18 vorgesehen, die mittels eines Deckels 19 verschliessbar ist. Diese Öffnung 18 dient dazu, bei eingesetztem Geruchverschlusselement 8 in den Bodenablauf 1 an die Öffnung 13 in dem Gehäuse 9 des Geruchverschlusselements 8 zu gelangen, sofern dort entsprechende Störungen auftreten.

Ein Fluidstrom fließt nun über den Zulauf 3 entlang eines Pfeils 20 in das Gehäuse 9 des Geruchverschlusselements 8 und dort entlang eines Pfeils 21 eines weiteren Pfeils 22 und eines dritten Pfeils 23 durch die Öffnung 13 in den Ablauf 12.

Um die Gerüche aus dem Ablauf 12 zu sperren, wird durch die Anordnung der Prallplatte 14 bzw. des weiteren Blechteils 17 und die Ausgestaltung des Gehäuses 9 des Geruchverschlusselements 8 erreicht, dass ein Fluidstand, wie er in Fig. 1 dargestellt ist, erreicht wird. Somit ist es nicht möglich, dass entsprechende Gerüche von dem Ablauf 12 in Richtung des Zulaufs 3 gelangen.

Wie aus Fig. 3 ersichtlich, sind die Befestigungen 9 auf dem Ringelement 5 im Abstand von 90° zueinander angeordnet. Diese Anordnung ist beliebig wählbar. Ziel soll es sein, dass mit zunehmender Drehung in Richtung des Pfeils 30 das Geruchverschlusselement 8 gegen das Ringelement 5 gepresst wird, um zu vermeiden, dass von dem Ablauf 12 in Richtung des Zulaufs 3 entsprechend Gerüche gelangen.

In Fig. 4 und 5 ist die Funktionsweise dieser Befestigung 9 näher dargelegt. Zwischen der Auskragung 10 des Gehäuses 9 des Geruchverschlusselements 8 und dem Ringelement 5 ist die Dichtung 11 angeordnet. Zum Aufsetzen des Geruchverschlusselements 8 ist in der Auskragung 10 des Geruchverschlusselements 8 eine Öffnung 31 vorgesehen, in die die Befestigung 9 eindringt und die entsprechende Schließung des Geruchverschlusselements 8 bewirkt.

Das in den Fig. 6 - 8 dargestellte weitere Ausführungsbeispiel unterscheidet sich von den in Fig. 1 - 5 dargestellten Ausführungsbeispiel dadurch, dass der Zulauf 12' nicht seitlich an dem Gehäuse 2 des Bodenablaufs 1' angeordnet ist, sondern von diesem senkrecht wegerstreckt.

Aufgrund der Zweiteiligkeit des Bodenablaufs 1 und des entsprechenden Geruchverschlusselements 8 ist es möglich, zum einen unterschiedliche Geruchsverschlusselemente, beispielsweise labyrinthartige Geruchsverschlusselemente, aber auch Glockenverschlusselemente einzusetzen, und zum anderen ist es möglich, den Ablauf 12, 12' frei anzuordnen, da die Anordnung des Ablaufs 12, 12' in keiner Weise störend bezüglich der Position des Geruchsverschlusselements 8 ist.

Somit ist auf sehr einfache und kostengünstige Weise ein Bodenablauf geschaffen worden, der zum einen sehr einfach herstellbar ist und zum anderen aufgrund der Herausnahme des Geruchverschlusselements aus dem Bodenablauf sehr einfach zu reinigen und bei Verstopfung sehr einfach dessen Funktion wieder herstellbar ist.

## Patentansprüche

1. Bodenablauf (1; 1'), bestehend aus
- einem Gehäuse (2) mit einem Zulauf (3)
- einem Ablauf (12; 12') sowie
- einem Geruchverschlusselement (8), das als selbstständiges Teil in der Form eines topfartigen Gehäuses (9) ausgebildet ist, das aus dem Gehäuse (2) des Bodenablaufs (1; 1') herausnehmbar und an diesem arretierbar ist und das eine Prallplatte (14) aufweist, die in das Innere (15) des topfartigen Gehäuses (9) einragt, und
- wahlweise in das Gehäuse (2) des Bodenablaufs (1; 1') einbringbare Siebe (7) und Filter sowie Abdeck- und Gitterelemente vorgesehen sind,
**dadurch gekennzeichnet, dass**
- eine Überlaufwand des topfartigen Gehäuses (9), welche zu einer auf einer Seite des topfartigen Gehäuses (9) angeordneten Ablauföffnung (13) weist und mit dem Boden des topfartigen Gehäuses (9) einen Winkel von größer als 90 Grad bildet,
- ein Blechelement (17), das an dem freien Ende der Prallplatte (14) ansetzt und im Gebrauchszustand in ein Fluid in dem topfartigen Gehäuse (9) eintaucht, im wesentlichen parallel zur Überlaufwand verläuft,
- zum Verschließen des Geruchsverschlusselements (8) gegenüber dem Gehäuse (2) des Bodenablaufs (1; 1') ein Bajonettverschluss vorgesehen ist, wobei das Gehäuse (2) des Bodenablaufs (1; 1') ein Ringelement (5) mit Befestigungen (24) aufweist welche in Öffnungen (31) eindringen, die auf einer seitlichen Auskragung (10) des Geruchsverschlusselements (8) vorgesehen sind.

2. Bodenablauf (1; 1') nach Anspruch 1, **dadurch gekennzeichnet, dass** das Geruchverschlusselement (8) innerhalb seinem topfartigen Gehäuse (9) einen labyrinthartigen Geruchsverschluss vorsieht.

3. Bodenablauf (1; 1') nach Anspruch 1, **dadurch gekennzeichnet, dass** das Geruchverschlusselement (8) innerhalb seinem topfartigen Gehäuse (9) einen Glocken-Geruchsverschluss vorsieht.

4. Bodenablauf (1; 1') nach mindestens einem der vorhergehenden Ansprüche, **dadurch gekennzeichnet, dass** zwischen der Auskragung (10) des topfartigen Gehäuses (9) des Geruchsverschlusselements (8) und dem Ringelement (5) eine Dichtung (11) angeordnet ist.

5. Bodenablauf (1; 1') nach mindestens einem der vorhergehenden Ansprüche, **dadurch gekennzeichnet, dass** das Geruchverschlusselement (8) elektropoliert ist.

6. Bodenablauf (1, 1') nach mindestens einem der vorhergehenden Ansprüche, **dadurch gekennzeichnet, dass** das Gehäuse (2) des Bodenablaufs (1; 1') elektropoliert ist.

7. Bodenablauf (1; 1') nach mindestens einem der vorhergehenden Ansprüche, **dadurch gekennzeichnet, dass** das topfartige Gehäuse (9) des Geruchsverschlusselements (8) einstückig ist und die Ablauföffnung (13) von dem Grund des Gehäuses (9) entfernt untergeordnet ist.

8. Bodenablauf (1, 1') nach mindestens einem der vorhergehenden Ansprüche, **dadurch gekennzeichnet, dass** das topfartige Gehäuse (9) des Geruchsverschluss (8) tiefgezogen ist.

## Claims

1. Floor drain (1; 1'), comprising
- a housing (2) with an inlet (3)
- a drain (12; 12') and
- an odour seal element (8), which is designed as an independent part in the form of a cup-like housing (9) which can be removed from the housing (2) of the floor drain (1; 1') and can be locked thereto and which has a baffle plate (14), which protrudes into the interior (15) of the cup-like housing (9), and
- strainers (7) and filters, which can optionally be placed into the housing (2) of the floor drain (1; 1'), and also covering and grid elements are provided,
**characterized in that**
- an overflow wall of the cup-like housing (9) faces a drain opening (13) arranged on one side of the cup-like housing (9), and forms an angle of greater than 90° with the base of the cup-like housing (9),
- a sheet-metal element (17), which is fitted at the free end of the baffle plate (14) and, in the used state, dips into a fluid in the cup-like housing (9), runs essentially parallel to the overflow wall,
- in order to seal the odour seal element (8) with respect to the housing (2) of the floor drain (1; 1') a bayonet catch is provided, the housing (2) of the floor drain (1; 1') having an annular element (5) with fastenings (24) which penetrate openings (31) which are provided on a lateral projection (10) of the odour seal element (8).

2. Floor drain (1; 1') according to Claim 1, **characterized in that** the odour seal element (8) has a labyrinth-like odour seal within its cup-like housing (9).

3. Floor drain (1; 1') according to Claim 1, **characterized in that** the odour seal element (8) has a bell-like odour seal within its cup-like housing (9).

4. Floor drain (1; 1') according to at least one of the preceding claims, **characterized in that** a seal (11) is arranged between the projection (10) of the cup-like housing (9) of the odour seal element (8) and the annular element (5).

5. Floor drain (1; 1') according to at least one of the preceding claims, **characterized in that** the odour seal element (8) is electropolished.

6. Floor drain (1; 1') according to at least one of the preceding claims, **characterized in that** the housing (2) of the floor drain (1; 1') is electropolished.

7. Floor drain (1; 1') according to at least one of the preceding claims, chara cterized in that the cup-like housing (9) of the odour seal element (8) is in one piece, and the drain opening (13) is arranged away from the bottom of the housing (9).

8. Floor drain (1; 1') according to at least one of the preceding claims, **characterized in that** the cup-like housing (9) of the odour seal element (8) is deep-drawn.

## Revendications

1. Bouche d'égout (1 ; 1') se composant :
- d'un boîtier (2) avec une entrée (3),
- d'une sortie (12 ; 12') ainsi que
- d'un élément coupe-odeur (8) qui est réalisé sous la forme d'une pièce autonome en forme de boîtier de type pot (9), qui peut être enlevé du boîtier (2) de la bouche d'égout (1 ; 1') et qui peut être fixé sur celle-ci et qui présente une plaque d'incidence (14) qui pénètre à l'intérieur (15) du boîtier de type pot (9), et
- des tamis (7) et des filtres ainsi que des éléments de recouvrement et de grille prévus au choix dans le boîtier (2) de la bouche d'égout (1 ; 1'),
**caractérisée en ce que**
- une paroi de débordement du boîtier de type pot (9) est orientée vers une ouverture de sortie (13) disposée d'un côté du boîtier de type pot (9) et forme avec le fond du boîtier de type pot (9) un angle supérieur à 90 degrés,
- un élément de tôle (17), qui s'applique contre l'extrémité libre de la plaque d'incidence (14) et plonge dans l'état d'utilisation dans un fluide dans le boîtier de type pot (9), s'étend essentiellement parallèlement à la paroi de débordement,
- pour la fermeture de l'élément coupe-odeur (8) par rapport au boîtier (2) de la bouche d'égout (1 ; 1'), on prévoit une fermeture à baïonnette, le boîtier (2) de la bouche d'égout (1 ; 1') présentant un élément annulaire (5) avec des fixations (24) qui pénètrent dans des ouvertures (31) qui sont prévues sur une saillie latérale (10) de l'élément coupe-odeur (8).

2. Bouche d'égout (1 ; 1') selon la revendication 1, **caractérisée en ce que** l'élément coupe-odeur (8) présente, à l'intérieur de son boîtier de type pot (9), un coupe-odeur de type à labyrinthe.

3. Bouche d'égout (1 ; 1') selon la revendication 1, **caractérisée en ce que** l'élément coupe-odeur (8) présente, à l'intérieur de son boîtier de type pot (9), un coupe-odeur en cloche.

4. Bouche d'égout (1 ; 1') selon au moins l'une quelconque des revendications précédentes, **caractérisée en ce que** l'on prévoit entre la saillie (10) du boîtier de type pot (9) de l'élément coupe-odeur (8) et l'élément annulaire (5) un joint d'étanchéité (11).

5. Bouche d'égout (1 ; 1') selon au moins l'une quelconque des revendications précédentes, **caractérisée en ce que** l'élément coupe-odeur (8) est électropoli.

6. Bouche d'égout (1 ; 1') selon au moins l'une quelconque des revendications précédentes, **caractérisée en ce que** le boîtier (2) de la bouche d'égout (1 ; 1') est électropoli.

7. Bouche d'égout (1 ; 1') selon au moins l'une quelconque des revendications précédentes, **caractérisée en ce que** le boîtier de type pot (9) de l'élément coupe-odeur (8) est réalisé d'une seule pièce et l'ouverture de sortie (13) est disposée à l'écart du fond du boîtier (9).

8. Bouche d'égout (1 ; 1') selon au moins l'une quelconque des revendications précédentes, **caractérisée en ce que le** boîtier de type pot (9) de l'élément coupe-odeur (8) est embouti profond.
